# EUROPÄISCHE PATENTSCHRIFT

(11) **EP 1 689 539 B1**
(45) Veröffentlichungstag und Bekanntmachung des Hinweises auf die Patenterteilung: **29.06.2011**
(21) Anmeldenummer: 04765466.0
(22) Anmeldetag: 22.09.2004
(51) Int. Cl.: B21D 41/02

(54) **VERFAHREN ZUR HERSTELLUNG EINER MUFFE AN EINEM ROHR UND VORRICHTUNG ZUR HERSTELLUNG DIESER MUFFE**
METHOD FOR PRODUCING A COUPLING ON A PIPE AND DEVICE FOR PRODUCING SAID COUPLING
PROCEDE ET DISPOSITIF POUR FABRIQUER UN MANCHON SUR UN TUBE

(30) Priorität: 28.11.2003 DE 10356317
(43) Veröffentlichungstag der Anmeldung: 16.08.2006
(73) Patentinhaber: MAG IAS GmbH, 73033 Göppingen (DE)
(72) Erfinder: VIEGNER (JUN.), Walter, 57439 Attendorn (DE); BAUER, Walter, 75379 Simmozheim (DE)
(74) Vertreter: Rüger, Barthelt & Abel Patentanwälte
(86) Internationale Anmeldenummer: PCT/EP2004/010591
(87) Internationale Veröffentlichungsnummer: WO 2005/061148

(56) Entgegenhaltungen:
- WO-A-02/02255
- DE-A- 10 064 376
- FR-A- 2 129 921
- JP-A- 54 009 152

## Beschreibung

Die Erfindung bezieht sich auf ein Verfahren zur Herstellung einer Muffe an einem Rohr, vorzugsweise aus Kupfer oder Stahl oder Cu-, Ni-, Fe-Legierungen, durch vorzugsweise mehrstufiges oder einstufiges Aufweiten des Rohrendes mit grossem Durchmessersprung, wobei in das Rohrende axial ein Aufweitwerkzeug eingeführt wird und eine Vorrichtung zur Herstellung einer derartigen Muffe.

Aus der WO 02/02255 A1 ist ein Verfahren und eine Vorrichtung zur Herstellung eines Pressfittings bekannt, bei dem in das Rohrende durch einen Stauchvorgang eine Sicke eingebracht wird, z.B. für das Einlegen eines O-Rings.

Die JP 54 009152 A offenbart ein Verfahren zur zweistufigen Aufweitung eines Endabschnitts eines Rohres, um eine rechtwinklige Stufe im Übergangsbereich zwischen dem aufgeweiteten Endabschnitt und dem übrigen Rohr zu schaffen.

Ein Umformverfahren und eine Umformvorrichtung für ein Rohr geht aus der DE 100 64 376 A1 hervor. Dabei wird in einem Verfahren mit mehreren Schritten die Wanddicke in einem Endbereich des Rohres vergrößert ohne dessen Innendurchmesser an der verdickten Stelle zu verändern.

Die FR 2129921 beschreibt ein Verfahren und eine Vorrichtung zur Verformung eines Rohrendes. Dabei werden mehrere Innen- und Außendurchmesser verschiedener Größe erzeugt. Der die Stirnfläche aufweisende aufgeweitete Abschnitt ist dabei dünner als andere Abschnitte des Rohrendes.

Bei der Herstellung von Kupfer- bzw. Stahlfittings aus Rohren werden die Muffen an den Rohrenden durch vorzugsweise stufenweises Aufweiten des Rohrabschnittes hergestellt. Bei jeder benötigten Stufe verdünnt sich hierbei die Wandstärke beim Aufweiten des Rohres. Es hat sich z. B. gezeigt, dass bei einem Rohr mit Nennweite > 50 mm und mit einer Wandstärke von 2,7 mm die Wandstärke nach einer zweistufigen Aufweitung nur noch 2,4 mm beträgt. In der letzten Stufe der Aufweitung mit der dünnsten Wandstärke wird das Rohrende in der Regel zusätzlich nach innen umgebördelt, um hinter dem Bördelrand beim späteren Zusammenfügen von Rohren einen ausreichenden Halt für die Dichtelemente zu haben. An der Stelle der Umbördelung und im Bereich der Dichtelemente wird dann später der Fitting am stärksten belastet, was im ungünstigsten Fall zu Undichtigkeiten führen kann. Derartige Undichtigkeiten können dann entstehen, wenn wegen der dünnen Wandstärke die Muffe an der in der beigefügten Fig. 1 mit "A" bezeichneten Stelle aufgebogen wird. Nach dem zum Stand der Technik gehörigen Herstellungsverfahren konnten Undichtigkeiten durch Aufbiegen der Muffe nur dadurch verhindert werden, dass von vornherein eine größere Wanddicke des Rohres gewählt wurde. Für die normalen nicht aufgeweiteten Teile musste das Rohr also im bestimmten Maß überdimensioniert sein, damit es im aufgeweiteten Teil des Rohres mit der durch die Aufweitung verursachten geringeren Wanddicke den erforderlichen Belastungen stand hielt.

Der Erfindung liegt daher die Aufgabe zugrunde, ein Verfahren und eine Vorrichtung zur Herstellung einer Muffe an einem Rohr vorzuschlagen, bei dem auf eine Vergrößerung der Wanddicke der eingesetzten Rohre verzichtet werden kann.

Die Lösung dieser Aufgabe ist in den Patenansprüchen 1 und 5 angegeben. Die Unteransprüche 2 bis 4 enthalten sinnvolle ergänzende Verfahrensvorschläge. In den Unteransprüchen 6 bis 8 sind vorteilhafte Ausführungsformen der erfindungsgemäßen Vorrichtung beschrieben.

Um der beim Verfahren nach dem Stand der Technik geschilderten Problematik zu entgehen, sieht der erfindungsgemäße Vorschlag vor, insbesondere zusammen mit der letzten Aufweitstufe oder in einem separaten Arbeitsschritt einen Stauchvorgang am Rohrende durchzuführen, wobei der Innendurchmesser mit dem Aufweitwerkzeug vorgegeben wird. Der Außendurchmesser wird begrenzt durch das Stauchwerkzeug und den äußeren Formbacken, der das Rohrende beim Aufweiten umgibt.

Mit dem erfindungsgemäßen Verfahren ist es, insbesondere bei Rohren aus Kupfer oder Cu-, Ni-, Fe-Legierungen möglich eine Verdickung der Wandstärke an den Stellen zu erreichen, wo sie für die spätere Anwendung kräftemäßig benötigt wird. Die Verdickung der Wandstärke hängt naturgemäß davon ab, wie groß der in Fig. 2 dargestellte Hub "X" gewählt wird.

Es hat sich insbesondere als günstig erwiesen, die Wandstärke in dem kritischen Bereich auf die gleiche Dicke zu bringen, wie bei dem Ausgangsmaterial des Rohres. Durch diesen Erfindungsvorschlag kann die Wanddicke des Ausgang-Rohrstückes um den Betrag geringer sein, wie sich bei dem Stauchvorgang die Wanddicke verstärken läßt. Somit lassen sich in erheblichen Umfang Materialkosten einsparen. Die erfindungsgemäße Vorrichtung zur Herstellung einer Muffe an einem Rohrende nach dem beschriebenen Verfahren besteht gemäß Patentanspruch 5 aus
- einem axial in das Rohrende einführbaren Aufweitwerkzeug mit ein oder mehreren konischen und zylindrischen Teilen, die die späteren Innendurchmesser des Rohrendes bestimmen,
- ein oder mehreren Formbacken mit konischen und zylindrischen Teilen, die die späteren Außendurchmesser des Rohrendes bestimmen und
- einer im Wesentlichen zylindrisch ausgebildeten Stauchvorrichtung, deren kleinster Innendurchmesser mit dem notwendigen Spiel dem maximalen Außendurchmesser des Aufweitwerkzeuges entspricht und das einen im Wesentlichen radial verlaufenden ringförmigen Ansatz besitzt, der für den Stauchvorgang axial gegen die Stirnfläche des Rohrendes preßbar ist.

Durch das Zusammenwirken von Aufweitwerkzeug, Formbacken und Stauchvorrichtung kann also eine vorzugsweise mehrstufig aufgeweitete Rohrmuffe geformt werden. Die Stauchvorrichtung besteht dabei im Wesentlichen aus einem zylindrischen Rohr mit einer inneren ringförmigen Aussparung zur Aufnahme des aufgeweiteten Rohrendes, das axial gegen die Stirnseite des Rohrendes gepreßt wird. Die Innendurchmesser der Aussparung und des Formbacken sind vorzugsweise in dem Bereich, in dem es zu einer Vergrößerung der Wanddicke kommen soll, derartig aufeinander abgestimmt, daß in Abhängigkeit von dem vorgesehenen Hub bzw. der Relativbewegung zwischen Stauchvorrichtung und Formbacken die gewünschte Wanddicke erreicht werden kann.

Die Erfindung wird anhand der beigefügten Fig. 1 und 2 beispielsweise näher erläutert.
- Fig. 1: zeigt im Querschnitt die Form einer erfindungsgemäß hergestellten Muffe an einem Rohr 1.
- Fig. 2: zeigt im Schnitt eine vorteilhafte Ausführungsform der erfindungsgemäßen Vorrichtung bei dem Vorgang der Aufweitung und Stauchung des Rohrendes.

Das in Fig. 1 dargestellt fertige Rohr 1 besitzt die Wanddicke d1, die der Wanddicke des ursprünglichen Rohrmateriales entspricht. Nach einer zweistufigen Aufweitung besitzt das Rohr 1 einen ersten konischen Teil 5, einen daran angrenzenden ersten zylindrischen Teil 7 mit einer entsprechend dem Maß der Aufweitung gegenüber d1 verringerten Wanddicke d7, einen zweiten konischen Teil 6, einen sich daran anschließenden zweiten zylindrischen Teil 8 und einen nach innen umgebogenen Bördelrand 9. Der zweite zylindrische Teil 8 besitzt eine Wanddicke d8, die vor der Herstellung des Bördelrandes 9 durch den erfindungsgemäßen Stauchvorgang auf das erforderliche Maß vergrößert worden ist. Die Wanddicke d8 sollte mindestens so groß sein wie die Wanddicke d7. Es hat sich sogar als günstig erwiesen, die Wanddicke d8 bis auf die Wanddicke von d1 zu bringen.

Bei der Fig. 2 ist das mehrstufige Aufweitwerkzeug 2 bereits axial in das Rohrende eingepreßt worden. Die Form der Muffe mit den Teilen 5 bis 8 wird innen durch die Teile 5' bis 8' des Aufweitwerkzeuges 2 und außen durch die Teile 5" bis 8" des Formbacken 3 gebildet. Zur Herstellung der größeren Wanddicke des zylindrischen Teiles 8 wird die im Wesentlichen aus einem zylindrischen Rohr bestehende Stauchvorrichtung 4 mit den inneren Ansätzen 10 axial gegen das Rohrende gepreßt, wobei die Relativbewegung zwischen Formbacken 3 und Stauchvorrichtung 4 max. den Hub X haben kann. Zur Aufnahme des zylindrischen Teiles 8 des Rohrendes besitzt die Stauchvorrichtung 4 eine ringförmige Aufsparung, die von dem zylindrischen Teil 11 und dem Ansatz 10 gebildet wird. Erfindungsgemäß kann es zwar ausreichen nur im Bereich der axialen Länge des zylindrischen Teiles 11 die erforderliche Vergrößerung der Wanddicke durch den Stauchvorgang vorzunehmen, es kann aber auch günstig sein, gleichzeitig den Abschnitt des zylindrischen Teiles 8, der von dem Formbacken 3 umfaßt wird auch entsprechend durch den Stauchvorgang zu verdicken.

### Bezugszeichenliste

- 1: Rohr
- 2: Aufweitwerkzeug
- 3: Formbacken
- 4: Stauchvorrichtung
- 5: Konischer Teil von 1
- 5': Konischer Teil von 2
- 5": Konischer Teil von 3
- 6: Konischer Teil von 1
- 6': Konischer Teil von 2
- 6": Konischer Teil von 3
- 7: Zylindrischer Teil von 1
- 7': Zylindrischer Teil von 2
- 7": Zylindrischer Teil von 3
- 8: Zylindrischer Teil von 1
- 8': Zylindrischer Teil von 2
- 8": Zylindrischer Teil von 3
- 9: Bördelrand
- 10: Ansatz an 4
- 11: Zylindrischer Teil von 4

- X: Hub von 4 (max.)
- d1: Wanddicke von 1
- d7: Wanddicke von 5
- d8: Wanddicke von 8

## Patentansprüche

1. Verfahren zur Herstellung einer Muffe an einem Rohr (1), vorzugsweise aus Kupfer oder Stahl oder Cu-, Ni-, Fe-Legierungen, durch vorzugsweise mehrstufiges oder einstufiges Aufweiten des Rohrendes mit einer Durchmesseränderung,
wobei in das Rohrende axial ein Aufweitwerkzeug (2) eingeführt wird wodurch ein die Stirnfläche des Rohrendes aufweisender zylindrisch aufgeweiteter Teil (8) gebildet wird,
wobei mit und/oder nach dem Einführen des Aufweitwerkzeuges (2) in das Rohrende eine Stauchvorrichtung (4) mit einer von einem ringförmigen Ansatz (10) und einem zylindrischen Teil (11) gebildeten ringförmigen Aussparung zur Aufnahme des aufgeweiteten Teils (8) mit ihrem Ansatz (10) axial gegen die Stirnfläche des Rohrendes am aufgeweiteten Teil (8) gepresst wird und die **dadurch** wirkende Kraft den aufgeweiteten Teil (8) ganz oder teilweise staucht, wobei der Innendurchmesser des Teils (8) durch das Aufweitungswerkzeug (2) begrenzt wird,
wobei der Außendurchmesser des zu bearbeitenden Rohrendes durch einen odere mehrere teilweise das Rohrende umgebende Formbacken (3) begrenzt wird, und
wobei die Innendurchmesser der Aussparung und des Formbacken (3) in dem Bereich des Teils (8), in dem es zu einer Vergrößerung der Wanddicke kommen soll, derart aufeinander abgestimmt sind, dass in Abhängigkeit von der vorgesehenen Relativbewegung zwischen der Stauchvorrichtung (4) und dem Formbacken (3) die gewünschte Wanddicke erreicht wird.

2. Verfahren nach Anspruch 1, **dadurch gekennzeichnet, dass** bei mehrstufigem Aufweiten des Rohrendes nur der aufgeweitete Bereich (8) des Rohrendes mit dem größten Durchmesser gestaucht wird.

3. Verfahren nach Anspruch 1 oder 2, **dadurch gekennzeichnet, dass** der aufgeweitete Teil (8) des Rohrendes so weit gestaucht wird, dass die Wanddicke (d8) in dem Stauchabschnitt bis auf die Wanddicke (d1) des übrigen Rohres oder zumindest bis auf die Wanddicke (d7) des zuvor aufgeweiteten Abschnittes erhöht wird.

4. Verfahren nach Anspruch 1, 2 oder 3, **dadurch gekennzeichnet, dass** die gestauchten Rohrenden zur Aufnahme von Dichtelementen nach innen umgebördelt werden.

5. Vorrichtung zur Herstellung einer Muffe an einem Rohrende nach dem in den vorhergehenden Ansprüchen beschriebenen Verfahren, bestehend aus
- einem axial in das Rohrende einführbaren Aufweitwerkzeug (2) mit ein oder mehreren konischen und zylindrischen Teilen (5', 6', 7', 8'), die die späteren Innendurchmesser des Rohrendes bestimmen,
- ein oder mehreren Formbacken (3) mit konischen und zylindrischen Teilen (5" ; 6", 7", 8"), die die späteren Aussendurchmesser des Rohrendes bestimmen und das Rohrende hierfür teilweise umgeben,
- einer im Wesentlichen zylindrisch ausgebildeten Stauchvorrichtung (4), deren kleinster Innendurchmesser mit dem notwendigen Spiel dem maximalen Außendurchmesser des Aufweitwerkzeuges (2) entspricht und das eine aus einem ringförmigen Ansatz (10) und einem zylindrischen Teil (11) gebildete Aussparung aufweist, die zur Aufnahme eines die Stirnfläche des Rohrendes aufweisenden aufgeweiteten Teils (8) dient, wobei der Ansatz (10) für den Stauchvorgang axial gegen die Stirnfläche des Rohrendes pressbar ist, und
- wobei die Innendurchmesser der Aussparung und des Formbacken (3) in dem Bereich des Teils (8), in dem es zu einer Vergrößerung der Wanddicke kommen soll, derart aufeinander abgestimmt sind, dass in Abhängigkeit von der vorgesehenen Relativbewegung zwischen der Stauchvorrichtung (4) und dem Formbacken (3) die gewünschte Wanddicke erreicht wird.

6. Vorrichtung nach Anspruch 5, **dadurch gekennzeichnet, dass** das Aufweitwerkzeug (2) auf der dem Rohrende zugewandten Seite einen an den Ansatz (10) anschliessenden zylindrischen Teil (11) besitzt, dessen Innendurchmesser den nach dem Stauchvorgang erreichten vergrösserten Aussendurchmesser des zylindrischen Teiles (8) des Rohrendes mit dem grössten Durchmesser bestimmt.

7. Vorrichtung nach Anspruch 6, **dadurch gekennzeichnet, dass** der Innendurchmesser des zylindrischen Teiles (11) dem maximalen Innendurchmesser der Formbacken (3) entspricht.

8. Vorrichtung nach Anspruch 6 oder 7, **dadurch gekennzeichnet, dass** die axiale Länge des zylindrischen Teiles 11 grösser oder gleich der Länge des zylindrischen Teiles der Formbacken (3) mit dem grössten Innendurchmesser ist.

## Claims

1. Method for producing a coupling on a pipe (1), preferably made of copper or steel or Cu, Ni, Fe alloys, preferably by multistage or single-stage widening of the pipe end with a change of diameter,
wherein a widening tool (2) is inserted axially into the pipe end, as a result of which a cylindrically widened part (8) having the face of the pipe end is formed,
wherein with and/or after the insertion of the widening tool (2) into the pipe end an upsetting device (4) with an annular recess formed by an annular attachment (10) and a cylindrical part (11) to receive the widened part (8) is pressed with its attachment (10) axially against the face of the pipe end on the widened part (8) and the thus effective force completely or partially upsets the widened part (8),
wherein the inside diameter of the part (8) is restricted by the widening tool (2), wherein the outside diameter of the pipe end to be machined is restricted by one or more shaping cheeks (3) partially surrounding the pipe end, and
wherein the inside diameters of the recess and the shaping cheeks (3) in the region of the part (8), in which an increase in wall thickness is to occur, are matched to one another in such a manner that the desired wall thickness is obtained in dependence on the provided relative movement between the upsetting device (4) and the shaping cheeks (3).

2. Method according to claim 1, **characterised in that** in the case of multistage widening of the pipe end, only the widened region (8) of the pipe end with the largest diameter is upset.

3. Method according to claim 1 or 2, **characterised in that** the widened part (8) of the pipe end is upset to such an extent that the wall thickness (d8) is increased in the upset section to the wall thickness (d1) of the rest of the pipe or at least to the wall thickness (d7) of the previously widened section.

4. Method according to claim 1, 2 or 3, **characterised in that** the upset pipe ends are beaded inwards to receive sealing elements.

5. Device for producing a coupling on a pipe end according to the method described in the preceding claims, comprising
• a widening tool (2) that can be inserted axially into the pipe end and has one or more conical and cylindrical parts (5', 6', 7', 8'), which determine the subsequent inside diameters of the pipe end,
• one or more shaping cheeks (3) with conical and cylindrical parts (5"; 6", 7", 8"), which determine the subsequent outside diameters of the pipe end and for this partially surround the pipe end,
• a substantially cylindrically configured upsetting device (4), the smallest inside diameter of which corresponds to the maximum outside diameter of the widening tool (2) with the necessary play and which has a recess formed from an annular attachment (10) and a cylindrical part (11), which serves to receive a widened part (8) having the face of the pipe end, wherein for the upsetting process the attachment (10) can be pressed axially against the face of the pipe end, and
• wherein the inside diameters of the recess and the shaping cheeks (3) in the region of the part (8), in which an increase in wall thickness is to occur, are matched to one another in such a manner that the desired wall thickness is obtained in dependence on the provided relative movement between the upsetting device (4) and the shaping cheeks (3).

6. Device according to claim 5, **characterised in that** on the side facing the pipe end the widening tool (2) has a cylindrical part (11) adjoining the attachment (10), the inside diameter of which determines the increased outside diameter obtained after the upsetting process of the cylindrical part (8) of the pipe end with the largest diameter.

7. Device according to claim 6, **characterised in that** the inside diameter of the cylindrical part (11) corresponds to the maximum inside diameter of the shaping cheeks (3).

8. Device according to claim 6 or 7, **characterised in that** the axial length of the cylindrical part (11) is greater than or equal to the length of the cylindrical part of the shaping cheeks (3) with the largest inside diameter.

## Revendications

1. Procédé de fabrication d'un manchon sur un tube (1), de préférence en cuivre ou acier ou en alliages à base de Cu, Ni, Fe, par évasement, de préférence à plusieurs étages, ou à un étage, de l'extrémité de tube, avec modification de diamètre,
un outil à évaser (2) étant introduit axialement dans l'extrémité de tube, ce qui a pour effet de former une portion (8) évasée sous une forme cylindrique et présentant la face frontale de l'extrémité de tube,
sachant que pendant et/ou après l'introduction de l'outil à évaser (2) dans l'extrémité de tube, un dispositif de refoulement (4), comportant un évidement annulaire, constitué d'un épaulement (10) annulaire et d'une portion cylindrique (11) et destiné à recevoir la portion (8) évasée, est pressé avec son épaulement (10) axialement contre la face frontale de l'extrémité de tube, sur la portion (8) évasée, et la force ainsi exercée refoule totalement ou en partie la portion (8) évasée, le diamètre intérieur de la portion (8) étant délimité par l'outil à évaser (2), le diamètre extérieur de l'extrémité de tube à usiner étant délimité par une ou plusieurs mâchoires de formage (3) qui entourent partiellement l'extrémité de tube, et les diamètres intérieurs de l'évidement et de la mâchoire de formage (3), dans la région de la portion (8) dans laquelle on souhaite obtenir une augmentation de l'épaisseur de paroi, étant adaptés l'un à l'autre de manière à obtenir l'épaisseur de paroi souhaitée, en fonction du mouvement relatif prévu entre le dispositif de refoulement (4) et la mâchoire de formage (3).

2. Procédé selon la revendication 1, **caractérisé par le fait qu'**en cas d'évasement à plusieurs étages de l'extrémité de tube, seule la portion (8) évasée de l'extrémité de tube avec le plus grand diamètre est refoulée.

3. Procédé selon la revendication 1 ou 2, **caractérisé par le fait que** la portion (8) évasée de l'extrémité de tube est refoulée de manière telle que l'épaisseur de paroi (d8) dans la portion refoulée soit augmentée jusqu'à atteindre l'épaisseur de paroi (d1) du tube restant ou au moins l'épaisseur de paroi (d7) de la portion préalablement évasée.

4. Procédé selon la revendication 1, 2 ou 3, **caractérisé par le fait que** les extrémités de tube refoulées sont coudées vers l'intérieur pour recevoir des éléments d'étanchéité.

5. Dispositif de fabrication d'un manchon sur une extrémité de tube selon le procédé décrit dans les revendications précédentes, composé
- d'un outil à évaser (2) pouvant être introduit axialement dans l'extrémité de tube et comportant une ou plusieurs portions (5', 6', 7', 8') coniques et cylindriques, qui déterminent les diamètres intérieurs ultérieurs de l'extrémité de tube,
- d'une ou plusieurs mâchoires de formage (3) comportant des portions (5", 6", 7", 8") coniques et cylindriques, qui déterminent les diamètres extérieurs ultérieurs de l'extrémité de tube et entourent à cet effet partiellement l'extrémité de tube,
- d'un dispositif de refoulement (4) de forme sensiblement cylindrique, dont le plus petit diamètre intérieur correspond, avec le jeu nécessaire, au diamètre extérieur maximal de l'outil à évaser (2) et qui comporte un évidement formé par un épaulement (10) annulaire et une portion (11) cylindrique et destiné à recevoir une portion (8) évasée, présentant la face frontale de l'extrémité de tube, l'épaulement (10) pouvant être pressé axialement contre la face frontale de l'extrémité de tube, pour effectuer l'opération de refoulement, et dans lequel
- les diamètres intérieurs de l'évidement et de la mâchoire de formage (3), dans la région de la portion (8) dans laquelle on souhaite obtenir une augmentation de l'épaisseur de paroi, sont adaptés l'un à l'autre de manière à obtenir l'épaisseur de paroi souhaitée, en fonction du mouvement relatif prévu entre le dispositif de refoulement (4) et la mâchoire de formage (3).

6. Dispositif selon la revendication 5, **caractérisé par le fait que** l'outil à évaser (2), sur le côté tourné vers l'extrémité de tube, présente une portion (11) cylindrique qui fait suite à l'épaulement (10) et dont le diamètre intérieur détermine le diamètre extérieur agrandi, obtenu après l'opération de refoulement, de la portion (8) cylindrique de l'extrémité de tube ayant le plus grand diamètre.

7. Dispositif selon la revendication 6, **caractérisé par le fait que** le diamètre intérieur de la portion (11) cylindrique correspond au diamètre intérieur maximal des mâchoires de formage (3).

8. Dispositif selon la revendication 6 ou 7, **caractérisé par le fait que** la longueur axiale de la portion (11) cylindrique est supérieure ou égale à la longueur de la portion cylindrique des mâchoires de formage (3) avec le plus grand diamètre intérieur.
